# EUROPÄISCHE PATENTSCHRIFT

(11) **EP 2 076 946 B1**
(45) Veröffentlichungstag und Bekanntmachung des Hinweises auf die Patenterteilung: **18.11.2015**
(21) Anmeldenummer: 07820516.8
(22) Anmeldetag: 24.09.2007
(51) Int. Cl.: H01R 39/06

(54) **PLANKOMMUTATOR**
FLAT COMMUTATOR
COMMUTATEUR PLAN

(30) Priorität: 29.09.2006 DE 102006046666
(43) Veröffentlichungstag der Anmeldung: 08.07.2009
(73) Patentinhaber: Robert Bosch GmbH, 70442 Stuttgart (DE)
(72) Erfinder: DIEDERICHS, Axel, 31180 Giesen (DE); NEUBAUER, Achim, 76547 Sinzheim-Vormberg (DE); ALTMEYER, Dirk, 77815 Buehl (DE); HUBER, Helmut, 77855 Achern (DE); ZIMMER, Michael, 59179 Kamen (DE)
(86) Internationale Anmeldenummer: PCT/EP2007/060110
(87) Internationale Veröffentlichungsnummer: WO 2008/040654

(56) Entgegenhaltungen:
- EP-A- 0 546 317
- EP-A- 0 935 331
- DE-A1- 10 048 594
- DE-A1- 19 525 584
- DE-A1- 19 925 286
- DE-C1- 19 514 795
- GB-A- 2 247 994

## Beschreibung

### Stand der Technik

Die Erfindung betrifft einen Plankommutator gemäß dem Oberbegriff des Anspruches 1.

Ein gattungsbildender Plankommuator ist aus der DE 19525 584 A1 bekannt.

Derartige Plankommutatoren für elektrische Maschinen sind weithin bekannt. Fig. 5 zeigt eine Seitenansicht eines hausinternen Standes der Technik. Dieser Plankommutator 1 weist einen Nabenkörper 2 aus Kunststoff auf, der bei seinem Einsatz in einer elektrischen Maschine drehfest mit einer Ankerwelle verbunden ist. Auf einer Stirnseite 3 des Plankommutators 1 sind in Umfangsrichtung mehrere voneinander beabstandete Kontaktsegmente 4, insbesondere Kohlesegmente, angeordnet, welche stirnseitig eine ebene Bürstenlauffläche 5 für mindestens eine Kohlebürste bilden. Jedes Kontaktsegment 4 ist fest leitend mit einem Radialabschnitt eines Segmenttragteils 6 verbunden. Jeder Radialabschnitt geht in einen um 90° abgewinkelten Axialabschnitt 7 über, an dessen dem Radialabschnitt abgewandten Ende ein Wicklungsanschlusshaken 8 zur Festlegung von Wicklungsdraht, insbesondere im Hot-Staking-Verfahren, vorgesehen ist. Zwischen jeweils zwei in Umfangsrichtung benachbarten Axialabschnitten 7 ist ein in axialer Richtung verlaufender Steg 9 vorgesehen, welcher Teil des Nabenkörpers 2 ist. Jeder Steg 9 hat eine Radialerstreckung von etwa 2 mm, welche radial innen in den Nabenvollkörper übergeht. Dies entspricht in etwa der Materialstärke der Axialabschnitte 7 in radialer Richtung. Die gegenüberliegenden Längsseiten 10, 11 jedes Steges 9 sind parallel zueinander ausgerichtet, so dass der Steg 9 in der dargestellten Seitenansicht ein im Wesentlichen rechteckförmiges Umfangsprofil aufweist. Nachteilig bei dem bekannten Plankommutator 1 ist es, dass es während der Montage des Plankommutators 1 an eine elektrische Maschine zu einem Abbrechen oder Abscheren von Teilen der Stege 9 kommen kann und diese Bruchstücke sich in Luftspalten 12 zwischen den Kontaktsegmenten 4 festsetzen. Während des Betriebes einer mit dem gezeigten Plankommutator 1 ausgerüsteten elektrischen Maschine können sich diese Bruchstücke aus den Luftspalten 12 lösen und in der Folge die elektrische Maschine oder andere Bauelemente, insbesondere bei dem Einsatz des Kommutators in einer Kraftstoffpumpe, beschädigen.

### Offenbarung der Erfindung

### Technische Aufgabe

Der Erfindung liegt daher die Aufgabe zugrunde, einen Plankommutator mit einem robusteren Nabenkörper vorzuschlagen.

### Technische Lösung

Diese Aufgabe wird mit den Merkmalen des Anspruches 1 gelöst. Vorteilhafte Weiterbildungen der Erfindung sind in den Unteransprüchen angegeben. Zudem fallen in den Rahmen der Erfindung alle Kombinationen aus zumindest zwei der in der Beschreibung, der Zeichnung und/oder den Ansprüchen offenbarten Merkmale.

Der Erfindung liegt der Gedanke zugrunde, zur randseitigen Stabilisierung des Nabenkörpers die Stege in dem hakenseitigen Endbereich und/oder in dem axial gegenüberliegenden kontaktsegmentseitigen Endbereich in Umfangsrichtung verbreitert auszubilden. Hierdurch wird einem Abbrechen oder Abscheren von Teilen des Steges bei der Weiterverarbeitung des Plankommutators im Anker einer elektrischen Maschine vorgebeugt. Durch die Verbreiterung in Umfangsrichtung in zumindest einem axialen Endbereich des Steges wird u.a. ein für Kunststoffe günstigerer Faserverlauf realisiert, was sich positiv auf die Robustheit des bevorzugt aus Kunststoff ausgebildeten Nabenkörpers auswirkt. Da als Materialien zur Herstellung des Nabenkörpers, also auch der Stege, bevorzugt Duroplaste mit Glasfasern oder Glaskügelchen und/oder ähnlichen anderen verfestigenden Elementen verwendet werden, trägt auch deren homogene Verteilung aufgrund einer größeren Kunststoff-Masse in dem verbreiterten Abschnitt der Stege zu einer Stabilisierung und zur Erhöhung der mechanischen Festigkeit des Nabenkörpers in diesen Bereichen bei.

Mit Vorteil ist die Erstreckung der Stege in radialer Richtung gering. Bevorzugt entspricht die Radialerstreckung der Stege zumindest im Wesentlichen der Radialerstreckung (Materialstärke) der flachen, im Wesentlichen plattenförmigen, sich in axialer und in Umfangsrichtung erstreckenden Axialabschnitte der bevorzugt aus Kupfer oder einer Kupferlegierung ausgebildeten Segmenttragteile. Die Stege haben vor allem die Aufgabe, die einander zugewandten Seitenflächen der Axialabschnitte abzudecken, um diese einerseits elektrisch gegeneinander zu isolieren und andererseits vor dem Angriff aggressiver Medien, beispielsweise Kraftstoff, zu schützen. Dies ist besonders wichtig, wenn der Kommentator Teil einer kraftstoffdurchströmten Kraftstoffpumpe ist. Die Radialerstreckung der Stege beträgt etwa 1 mm bis 2 mm, vorzugsweise etwa 1,5 mm, wobei die Stege radial innen in den Nabenvollkörper übergehen.

In Weiterbildung der Erfindung ist mit Vorteil vorgesehen, dass die Verbreiterung der Stege in Umfangsrichtung symmetrisch zu einer durch den Steg verlaufenden, gedachten Symmetrieebene ausgebildet ist. Hierdurch wird eine gleichmäßige Kraftverteilung erreicht.

Gemäß einer vorteilhaften Ausgestaltung der Erfindung ist vorgesehen, dass die Stege sich trapezförmig bzw. V-förmig verbreiternd ausgebildet sind. Hierzu weist der sich verbreiternde Abschnitt bevorzugt zwei unter einem Winkel zueinander verlaufende, ebene Schrägseiten auf.

Ferner ist es denkbar, die Seitenflächen im sich verbreiternden Abschnitt der Stege bogenförmig, insbesondere nach innen, zu krümmen. Durch die Vermeidung von Ecken wird die Stabilität des Nabenkörpers weiter erhöht.

Mit Vorteil ist vorgesehen, dass die Axialabschnitte der Segmenttragteile an den sie voneinander beabstandeten Stegen anliegen, so dass die Umfangskontur der Axialabschnitte und die Kontur der Stege aneinander angepasst sind. Hieraus ergibt sich, dass die Axialabschnitte in zumindest einem axialen Endbereich in Umfangsrichtung verschmälert ausgebildet sind. Hierdurch werden scharfkantige Eckbereiche, wie diese bei den im Wesentlichen rechteckig konturierten Axialabschnitten aus dem Stand der Technik vorkommen, reduziert, bevorzugt vermieden, wodurch Hitzekonzentrationen in den randseitigen Bereichen der Axialabschnitte, wie diese bei bekannten Plankommutatoren regelmäßig vorkommen, mit Vorteil vermieden werden.

In Weiterbildung der Erfindung ist mit Vorteil vorgesehen, dass in den Axialabschnitten der Segmenttragteile, bevorzugt auf der an die Kontaktsegmente angrenzenden Seite, jeweils eine Aussparung vorgesehen ist, welche zumindest abschnittsweise bogenförmig konturiert ist, um den Wärmefluss von dem Wicklungsanschlusshaken zu den Befestigungsabschnitten zu verschlechtern, wodurch eine Beeinträchtigung der Verbindung (insbesondere Lötverbindung) zwischen Kontaktsegmenten und Befestigungsabschnitten bei der Befestigung von Wicklungsdraht an den Wicklungsanschlusshaken mittels des hot-staking-Prozesses vermieden wird. Gleichzeitig dient die Ausnehmung, welche bevorzugt mit Nabenkörpermaterial ausgefüllt ist, als zusätzliche Verankerung für das entsprechende Segmenttragteil, wodurch zumindest teilweise aus schräg oder senkrecht in den Nabenkörper hineinragende Verankerungskrallen verzichtet werden kann, was die Herstellung und die Handhabung der Segmenttragteile erleichtert. Ein weiterer Vorteil im Vorsehen einer derartigen Ausnehmung ist darin begründet, dass die Gefahr von Rissbildungen, insbesondere in randseitigen Nabenkörperabschnitten mit geringer Wandstärke minimal wird. Dies ist u.a. auf einen durch die Ausnehmung verbesserten Materialfluss des Nabenkörpermaterials und im Bereich der Ausnehmung vergrößerte Materialstärke zurückzuführen.

Als Material zur Herstellung des Nabenkörpers eignet sich insbesondere eine Kunststoffpressmasse, bevorzugt kommen Duroplaste mit verfestigenden Elementen zum Einsatz. Bei derartig ausgebildeten Nabenkörpern wirkt sich die verbreiterte Ausbildung der Stege besonders vorteilhaft auf die Widerstandsfähigkeit gegen Zug- und/oder Druckkräften aus.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: eine Seitenansicht eines ersten Ausführungsbeispiels eines Plankommutators,
- Fig. 2:: eine Seitenansicht eines weiteren Ausführungsbeispiels eines Plankommutators,
- Fig. 3:: eine Draufsicht auf die Bürstenlauffläche eines Plankommutators,
- Fig. 4:: eine geschnittene Darstellung des Plankommutators gemäß Fig. 3 entlang der Schnittlinie A-A und
- Fig. 5:: einen Plankommutator in Seitenansicht nach dem Stand der Technik.

### Ausführungsformen der Erfindung

In den Figuren sind gleiche Bauteile und Bauteile mit der gleichen Funktion mit den gleichen Bezugszeichen gekennzeichnet.

In Fig. 1 ist ein Plankommutator 1 für eine ansonsten bekannte elektrische Maschine gezeigt. Der Plankommutator 1 ist im montierten Zustand in Richtung seiner Längsachse L von einer Ankerwelle durchsetzt und drehfest mit dieser verbunden.

Der Plankommutator 1 weist einen Kunststoff-Nabenkörper 2 auf. An der in Fig. 3 in einer Draufsicht dargestellten Stirnseite 3 sind in Umfangsrichtung eine Vielzahl von voneinander beabstandeten Kontaktsegmenten 4 aus Kohlenstoff angeordnet. Diese bilden zusammen eine stirnseitige, ebene Bürstenlauffläche für mindestens eine Bürste der nicht gezeigten elektrischen Maschine.

Jedes Kontaktsegment 4 ist mit einem sich in radialer Richtung erstreckenden, plattenförmigen, in Figur 4 gezeigten, Radialabschnitt 13 eines als Stanzbiegeteil ausgebildeten Segmenttragteils 6 aus Kupfer verlötet und somit fest und elektrisch leitend verbunden. Radial außen geht jeder Radialabschnitt 13 in einen koaxial zur Längsachse L verlaufenden Axialabschnitt 7 des Segmenttragteils 6 über. Am freien Ende jedes Axialabschnitts 7 ist ein Wicklungsanschlusshaken 8 zur Befestigung von Wicklungsdraht der Ankerwicklung der elektrischen Maschine vorgesehen.

Wie sich insbesondere aus Fig. 1 ergibt, ist zwischen jeweils zwei in Umfangsrichtung benachbarten Axialabschnitten 7 ein sich in axialer Richtung erstreckender Steg 9, welcher einteilig mit dem Nabenkörper 2 ausgebildet ist, vorgesehen. Die nicht gezeigte Erstreckung des Steges 9 in radialer Richtung entspricht im Wesentlichen der aus Fig. 4 zu entnehmenden Dicke d (Materialstärke) der Axialabschnitte 7 in radialer Richtung. In Umfangsrichtung liegt jeder Steg 9 an den jeweils zwei benachbarten Axialabschnitten 7 der Segmenttragteile 6 an. Bei dem in Fig. 1 dargestellten Ausführungsbeispiel nimmt die Breite der Stege 9 in Umfangsrichtung zu. In einem mittleren Bereich weisen die Stege 9 eine geringe Breite b₁ auf. Die Breite nimmt in Richtung Wicklungsanschlusshaken 8 blickend in Umfangsrichtung zu. In den axialen Endbereichen weisen die Stege 9 eine größere Breite b₂ auf, die in etwa der doppelten Breite b₁ im mittleren Bereich der Stege 9 entspricht. Aus Fig. 1 ist zu erkennen, dass die Längsseiten 10, 11 in dem sich verbreiternden Axialabschnitt des Steges 9 bogenförmig in entgegengesetzte Umfangsrichtungen gekrümmt sind. Dadurch, dass sich die Stege 9 in axialer Richtung gesehen in Umfangsrichtung bogenförmig verbreitern, verschmälern sich die Axialabschnitte 7 in diesem Bereich entsprechend mit einer bogenförmigen Kontur, wodurch Eckbereiche und damit Hitzekonzentrationspunkte vermieden werden.

Axial in die sich in Umfangsrichtung verbreiternden Axialabschnitte der Stege 9 ist ein in axialer Richtung verlaufender kurzer Schlitz 14 eingebracht. In diesem Schlitz 14 setzt sich ein Luftspalt 12 zwischen jeweils zwei benachbarten Kontaktsegmenten 4 in axialer Richtung fort.

Weiterhin ist aus Fig. 1 zu erkennen, dass in die Axialabschnitte 7 der Segmenttragteile 6 auf der den Wicklungsanschlusshaken 8 gegenüberliegenden Seite jeweils eine umfangsgeschlossene Ausnehmung 15 eingebracht ist. Anstelle einer umfangsgeschlossenen Ausnehmung kann auch eine randseitige offene Ausnehmung vorgesehen werden Die Ausbildung der Axialabschnitte 7 und über Ausnehmung 15 verringert den Wärmeübergang zwischen Wicklungsanschlusshaken 15 und Radialabschnitten. Weiterhin wird durch die Ausnehmung 15 erreicht, dass die den Axialabschnitten 7 axial benachbarten Umfangwandabschnitte 16, welche eine geringe Materialstärke aufweisen und die die Kontaktsegmente 4 radial außen versiegeln, weniger stark zur Rissbildung neigen.

Das Ausführungsbeispiel gemäß Fig. 2 entspricht im Wesentlichen dem Ausführungsbeispiel gemäß Fig. 1, so dass im Folgenden nur auf die Unterschiede eingegangen wird. Bezüglich der Gemeinsamkeiten wird auf die vorherige Beschreibung verwiesen. Die Stege 9 verbreitern sich bei dem Ausführungsbeispiel gemäß Fig. 2 im Bereich der Wicklungsanschlusshaken 8 in Umfangsrichtung nicht gekrümmt bzw. bogenförmig, sondern V- bzw. trapezförmig. Auch bei den Stegen 9 gemäß dem Ausführungsbeispiel gemäß Fig. 2 nimmt die Breite b₁ der Stege 9, ausgehend von einem axial mittleren Bereich in Umfangsrichtung bis auf eine Breite b₂ in einem axialen Endbereich der Stege 9 zu. Bei dem gezeigten Ausführungsbeispiel werden randseitige Ecken des Axialabschnittes 7 zwar nicht vermieden - die verbleibenden Ecken sind jedoch weniger spitz, wodurch eine Hitzekonzentration an diese Stellen zumindest vermindert wird.

Zusätzlich oder alternativ zu einer Verbreiterung der Stege 9 in Umfangsrichtung im Bereich des den Wicklungsanschlusshaken zugewandten axialen Endes, können die Stege 9 auch im axial gegenüberliegenden Endbereich, in den in diesem Ausführungsbeispiel der Schlitz 14 eingebracht ist, in Umfangsrichtung verbreitert werden.

## Patentansprüche

1. Plankommutator mit eine ebene Bürstenlauffläche (5) bildenden, voneinander distanzierten Kontaktsegmenten (4), die jeweils mit einem Radialabschnitt (13) eines metallischen Segmenttragteils (4) fest und elektrisch leitend verbunden sind, und mit einem Nabenkörper (2) aus einem elektrisch isolierenden Material, der die ebenfalls voneinander distanzierten Segmenttragteile (4) trägt, welche jeweils an einem Axialabschnitt (7) mit einem Wicklungsanschlusshaken (8) versehen sind, wobei zwischen jeweils zwei in Umfangsrichtung benachbarten Axialabschnitten (7) ein von dem Nabenkörper (2) gebildeter Steg (9) vorgesehen ist, und wobei sich der Steg (9) von der Bürstenlauffläche (5) axial in Richtung der Wicklungsanschlusshaken (8) betrachtet und/oder von den Wicklungsanschlusshaken (8) in Richtung Bürstenlauffläche (5) betrachtet in Umfangsrichtung verbreiternd ausgebildet ist, **dadurch gekennzeichnet, dass** die Axialabschnitte (7) der Segmenttragteile (4) auf der den Wicklungsanschlusshaken (8) abgewandten Seite jeweils eine zumindest teilweise bogenförmig konturierte, umfangsgeschlossene oder randseitig offene Aussparung (15) aufweisen.

2. Plankommutator nach Anspruch 1, **dadurch gekennzeichnet, dass** die Erstreckung der Stege (9) in radialer Richtung zumindest näherungsweise der Materialstärke des flachen Axialabschnittes (7) des Segmenttragteiles (4) entspricht.

3. Plankommutator nach der Ansprüche 1 oder 2, **dadurch gekennzeichnet, dass** sich der Steg (9) symmetrisch zu einer sich in radialer und axialer Richtung erstreckenden Symmetrieebene verbreiternd ausgebildet ist.

4. Plankommutator nach einem der vorhergehenden Ansprüche, **dadurch gekennzeichnet, dass** sich der Steg (9) trapezförmig verbreiternd ausgebildet ist.

5. Plankommutator nach einem der Ansprüche 1 bis 3, **dadurch gekennzeichnet, dass** sich der Steg (9), insbesondere nach innen, bogenförmig verbreiternd ausgebildet ist.

6. Plankommutator nach einem der vorhergehenden Ansprüche, **dadurch gekennzeichnet, dass** sich die Axialabschnitte (7) der Segmenttragteile (4) von der Bürstenlauffläche (5) axial in Richtung Wicklungsanschlusshaken (8) betrachtet und/oder von den Wicklungsanschlusshaken (8) in Richtung Bürstenlauffläche (5) betrachtet in Umfangsrichtung verschmälern.

7. Plankommutator nach einem der vorhergehenden Ansprüche, **dadurch gekennzeichnet, dass** zumindest eine der Radialabschnitte (13) der Segmenttragteile (4), vorzugsweise sämtliche Radialabschnitte (13), verankerungskrallenfrei ausgebildet sind.

8. Plankommutator nach einem der vorhergehenden Ansprüche, **dadurch gekennzeichnet, dass** zwischen jeweils zwei benachbarten Kontaktsegmenten (4) ein Luftspalt (13) vorgesehen ist, der in axialer Richtung in einer Stirnseite des Steges (9) hineinreicht.

9. Kommutator nach einem der vorhergehenden Ansprüche, **dadurch gekennzeichnet, dass** der Nabenkörper (2) aus einer Kunststoffpressmasse ausgebildet ist.

## Claims

1. Flat commutator having contact segments (4) which form a planar brush contact surface (5), are at a distance from one another and are each fixedly and electrically conductively connected to a radial section (13) of a metal segment supporting part (4), and having a hub body (2) which is composed of an electrically insulating material and supports the segment supporting parts (4) which are likewise at a distance from one another and are each provided on an axial section (7) with a winding connection hook (8), wherein a web (9), which is formed by the hub body (2), is provided between in each case two axial sections (7) which are adjacent in the circumferential direction, and wherein the web (9) is designed to widen in the circumferential direction as viewed from the brush contact surface (5) axially in the direction of the winding connection hooks (8) and/or as viewed from the winding connection hooks (8) in the direction of the brush contact surface (5), **characterized in that** the axial sections (7) of the segment supporting parts (4) each have, on that side which is averted from the winding connection hooks (8), a cutout (15) which has an at least partially arcuate contour, is circumferentially closed or open at the edge.

2. Flat commutator according to Claim 1, **characterized in that** the extent of the webs (9) in the radial direction corresponds at least approximately to the material thickness of the flat axial section (7) of the segment supporting part (4).

3. Flat commutator according to Claim 1 or 2, **characterized in that** the web (9) is designed to widen symmetrically with respect to a plane of symmetry which extends in the radial and axial direction.

4. Flat commutator according to one of the preceding claims, **characterized in that** the web (9) is designed to widen in a trapezoidal manner.

5. Flat commutator according to one of Claims 1 to 3, **characterized in that** the web (9) is designed to widen in an arcuate manner, in particular towards the inside.

6. Flat commutator according to one of the preceding claims, **characterized in that** the axial sections (7) of the segment supporting parts (4) narrow in the circumferential direction as viewed from the brush contact surface (5) axially in the direction of the winding connection hooks (8) and/or as viewed from the winding connection hooks (8) in the direction of the brush contact surface (5).

7. Flat commutator according to one of the preceding claims, **characterized in that** at least one of the radial sections (13) of the segment supporting parts (4), preferably all of the radial sections (13), are designed to be free of anchoring claws.

8. Flat commutator according to one of the preceding claims, **characterized in that** an air gap (13) which extends into an end face of the web (9) in the axial direction is provided between in each case two adjacent contact segments (4).

9. Commutator according to one of the preceding claims, **characterized in that** the hub body (2) is formed from a plastic moulding composition.

## Revendications

1. Commutateur plan avec des segments de contact (4) espacés l'un de l'autre et formant une surface de glissement des balais plane (5), qui sont reliés respectivement à une partie radiale (13) d'une pièce de support de segment métallique (4) de façon solide et électriquement conductrice, et avec un corps de moyeu (2) en un matériau électriquement isolant, qui porte les pièces de support de segment (4) également espacées l'une de l'autre, qui sont respectivement munies sur une partie axiale (7) de crochets de raccordement de spires (8), dans lequel il est prévu une nervure (9) formée par le corps de moyeu (2) entre chaque fois deux parties axiales (7) voisines en direction périphérique, et dans lequel la nervure (9), considérée à partir de la surface de glissement des balais (5) axialement en direction des crochets de raccordement de spires (8) et/ou considérée à partir des crochets de raccordement de spires (8) en direction de la surface de glissement des balais (5), est réalisée avec une largeur croissante en direction périphérique, **caractérisé en ce que** les parties axiales (7) des pièces de support de segment (4) présentent, sur le côté situé à l'opposé des crochets de raccordement de spires (8), chaque fois une découpe (15) au moins partiellement façonnée en forme d'arc, fermée en périphérie ou ouverte du côté du bord.

2. Commutateur plan selon la revendication 1, **caractérisé en ce que** l'extension de la nervure (9) en direction radiale correspond au moins approximativement à l'épaisseur de matière de la partie axiale plate (7) de la pièce de support de segment (4).

3. Commutateur plan selon une des revendications 1 ou 2, **caractérisé en ce que** la nervure (9) est réalisée avec une largeur croissante de façon symétrique par rapport à un plan de symétrie s'étendant en direction radiale et axiale.

4. Commutateur plan selon l'une quelconque des revendications précédentes, **caractérisé en ce que** la nervure (9) est réalisée avec une largeur croissante en forme de trapèze.

5. Commutateur plan selon l'une quelconque des revendications 1 à 3, **caractérisé en ce que** la nervure (9) est réalisée avec une largeur croissante en forme d'arc, en particulier vers l'intérieur.

6. Commutateur plan selon l'une quelconque des revendications précédentes, **caractérisé en ce que** les parties axiales (7) des pièces de support de segment (4), considérées à partir de la surface de glissement des balais (5) axialement en direction des crochets de raccordement de spires (8) et/ou considérées à partir des crochets de raccordement de spires (8) en direction de la surface de glissement des balais (5), se rétrécissent en direction périphérique.

7. Commutateur plan selon l'une quelconque des revendications précédentes, **caractérisé en ce qu'**au moins une des parties radiales (13) des pièces de support de segment (4), de préférence toutes les parties radiales (13), sont réalisées sans collerettes d'ancrage.

8. Commutateur plan selon l'une quelconque des revendications précédentes, **caractérisé en ce qu'**il est prévu entre chaque fois deux segments de contact voisins (4) un entrefer (13) qui arrive en direction axiale dans un côté frontal de la nervure (9).

9. Commutateur selon l'une quelconque des revendications précédentes, **caractérisé en ce que** le corps de moyeu (2) est constitué d'une matière plastique moulée.
